# FASCICULE DE BREVET EUROPEEN

(11) **EP 2 826 054 B1**
(45) Date de publication et mention de la délivrance du brevet: **19.09.2018**
(21) Numéro de dépôt: 13715302.9
(22) Date de dépôt: 12.03.2013
(51) Int. Cl.: H01H 71/02, H01H 71/10

(54) **APPAREIL ÉLECTRIQUE DE PROTECTION MODULAIRE CONSTITUÉ DE SOUS-ENSEMBLES DISTINCTS.**
ELEKTRISCHER MODULARSCHUTZAPPARAT AUS VERSCHIEDENEN UNTERGRUPPEN
ELECTRIC MODULAR-PROTECTION APPARATUS MADE OF DIFFERENT SUB-SETS

(30) Priorité: 13.03.2012 FR 1252243
(43) Date de publication de la demande: 21.01.2015
(73) Titulaire: HAGER-ELECTRO SAS, 67210 Obernai (FR)
(72) Inventeur: DECKERT, Francis, F-67190 Mutzig (FR); LOUX, Thierry, F-67310 Bergbieten (FR); MEYER, Loïc, F-67400 Illkirch (FR); SITZ, Thierry, F-67210 Obernai (FR); IZARD, Jérôme, F-67380 Lingolsheim (FR)
(74) Mandataire: Nuss, Laurent
(86) Numéro de dépôt international: PCT/FR2013/050513
(87) Numéro de publication internationale: WO 2013/136006

(56) Documents cités:
- EP-A1- 0 619 590
- FR-A1- 2 350 680
- FR-A1- 2 615 323
- JP-A- 2002 140 971

## Description

La présente invention a trait à un appareil électrique de protection d'au moins une ligne de courant, de type disjoncteur, dont la conception permet de distinguer un bloc de coupure au niveau duquel s'effectue l'ouverture des contacts et l'extinction de l'arc électrique généré à cette occasion, et un bloc de déclenchement comportant au moins un actionneur apte à provoquer la coupure.

Le document EP 0 619 590 A1 décrit un tel appareil électrique de protection.

L'invention concerne en fait plus particulièrement le bloc de coupure, lequel est plus précisément et essentiellement constitué - pour chaque ligne à protéger - d'un contact mobile entre deux positions stables, respectivement en appui et à distance d'un contact fixe, et d'une manette de commande de la position du contact mobile reliée à celui-ci par l'intermédiaire d'une serrure mécanique apte à basculer entre deux positions stables correspondant à l'ouverture et à la fermeture des contacts suite à une action manuelle sur la manette. Cette serrure peut également basculer dans une position d'ouverture des contacts suite à une action mécanique d'un déclencheur répercutant un défaut électrique sur une ligne. Dans ce cas, c'est le bloc de déclenchement, qui comporte à cet effet au moins un actionneur du type magnétique, ou thermique, ou encore électronique, qui actionne le déclencheur en vue du basculement de la serrure.

L'idée qui est à la base de la séparation de l'appareil électrique en deux blocs distincts provient d'une réflexion à la fois purement fonctionnelle et liée à des considérations d'industrialisation. Ainsi, l'indépendance entre les deux blocs permet notamment d'associer des blocs de déclenchement de sensibilité différente à un même bloc de coupure. De même, l'association des deux blocs peut refléter des calibres différents, lesquels impliquent en général un réglage et/ou une conception différente des blocs de déclenchement. Il devient alors possible de constituer des appareils appartenant à des gammes différentes en prenant avantage de la modularité des constituants de l'appareil et, à titre principal, des deux blocs respectivement de coupure et de déclenchement qui en sont le coeur fonctionnel.

Sur le plan de l'industrialisation, il est possible de faire fabriquer les blocs de coupure dans certains sites équipés à cet effet et aptes à les contrôler, alors que la fabrication du bloc de déclenchement peut être réalisée dans d'autres sites bénéficiant de techniques et de savoir-faire adéquats, les niveaux de savoir-faire et d'équipement technologiques des deux blocs étant disparates. Toujours au titre de l'industrialisation, la séparation des fonctions de coupure et de déclenchement en des blocs cohérents permet la réalisation simplifiée d'appareils de protections de gammes et caractéristiques variées.

Sur un plan industriel, la réalisation et le test de ces blocs fonctionnels de manière indépendante permettent un assemblage final rapide qui peut intervenir le plus tard possible dans un lieu proche du point de vente de l'appareil et, par conséquent, une configuration des produits réellement adaptée au marché visé. La structure finale du produit peut donc être effectuée à des conditions économiques qui sont sensiblement celles du marché dans lequel les produits seront écoulés.

La présente invention poursuit en fait la logique de modularité entamée par la séparation des blocs de coupure et de déclenchement, mais cette fois au niveau du bloc de coupure lui-même.

Ainsi, l'invention se caractérise en particulier en ce que le bloc de coupure est modulaire et constitué de sous-ensembles distincts :
- un sous-ensemble de coupure comportant un nombre de chambre(s) de coupure égal au nombre de lignes protégées par l'appareil et la serrure mécanique ;
- un déclencheur ; et
- un nombre de sous-ensemble(s) d'extinction d'arc correspondant au nombre de ligne(s) protégée(s) par l'appareil.

Par conséquent, selon que le produit fini est multipolaire ou unipolaire, le nombre de sous-ensembles à assembler sera différent. Ainsi, par exemple pour un produit tripolaire, le bloc de coupure sera constitué d'un sous-ensemble de coupure, d'un déclencheur et de trois sous-ensembles d'extinction d'arc. Chacun d'eux est en fait constitué d'une entité matérielle cohérente, assemblable aux autres par simple mise en oeuvre d'une liaison mécanique simple.

Plus précisément, selon l'invention, le sous-ensemble de coupure comporte un barreau porte-contact(s) mobile(s) relié à la serrure mécanique et monté à rotation dans un module doté d'autant de chambres de coupure que de lignes à protéger et constitué d'un support et d'un couvercle fixés l'un à l'autre, intégrant des parois latérales les plus étanches possibles délimitant chaque chambre de coupure, le barreau comprenant un contact mobile par chambre.

En substance, le sous-ensemble de coupure organise l'herméticité entre les différentes chambres de coupure. Les différents contacts mobiles, s'il y a lieu, sont montés sur un même barreau porte-contact(s) et la totalité des lignes est par conséquent ouverte par basculement de la serrure lorsqu'il y a un problème sur au moins une desdites lignes ou suite à une action volontaire d'ouverture sur la manette de commande.

Le boîtier de l'appareil électrique comporte par ailleurs un nombre de contacts fixes égal au nombre de contacts mobiles, disposés de telle sorte que l'ouverture des contacts mobiles en cas de problème soit facilitée.

Ainsi, selon une configuration possible, les parois latérales délimitant chaque chambre de coupure comportent des tôles de blindage latérales localisées de part et d'autre et au niveau de la zone de contact entre chaque paire de contact mobile/contact fixe, sous forme de plaques séparées ou en U avec une base et deux tôles de blindage latérales qui en constituent les jambages, pouvant le cas échéant associer des tôles latérales renforçant encore le blindage.

Le contact fixe peut être placé, entre lesdites tôles de blindage latérales, à l'origine d'une corne d'arc insérée entre deux branches d'arrivées d'une tôle conductrice solidaire d'une borne de raccordement, et qui participe à l'évacuation de l'arc vers les empilements de déionisation.

Ces tôles de blindage permettent en effet classiquement de favoriser le déplacement de l'arc électrique provoqué lors de l'ouverture des contacts en court-circuit. Elles ont pour effet de pousser, du fait du champ électro-magnétique créé, l'arc électrique vers les plaquettes ou tôles de déionisation, et elles augmentent également la répulsion électrodynamique des contacts mobiles en cas de court-circuit.

Les parois latérales des chambres de coupure sont en pratique munies de logements pour les tôles de blindage, au nombre de une ou deux dans chaque paroi latérale. Selon le cas, et en particulier selon les performances attendues du produit en cours de fabrication, ces tôles de blindage peuvent ne pas être installées.

En vue du montage du sous-ensemble serrure, le barreau porte-contact(s) comporte, selon l'invention, un embiellage à deux bielles montées rotatives à la périphérie du barreau et dont les extrémités libres supportent un arbre orienté parallèlement à l'axe de rotation du barreau, l'ensemble dépassant d'une chambre de coupure au travers d'une ouverture pratiquée dans le couvercle. La serrure mécanique, à laquelle est reliée la manette de commande, est articulée audit arbre.

A la suite du montage de la serrure sur le reste du sous-ensemble de coupure, le bloc de coupure n'est pas encore complet, du fait de l'absence de la fonction d'extinction d'arc et du déclencheur, non encore installés. Cela étant, le sous-ensemble de coupure est mécaniquement fonctionnel et peut être testé déjà à ce stade.

Selon une configuration possible, le sous-ensemble d'extinction d'arc comporte un empilement de plaquettes de déionisation insérées dans une coque isolante présentant une ouverture s'abouchant contre une ouverture d'extrémité de dimensions correspondantes d'une chambre de coupure pratiquée dans le côté de ladite chambre proximale de la zone de contact entre les contacts mobile et fixe, les parois respectives de la chambre de coupure et de la coque délimitant leurs ouvertures respectives en regard étant fixées de manière étanche.

Chaque sous-ensemble d'extinction d'arc se fixe par conséquent dans le prolongement d'une chambre de coupure, de manière que l'arc électrique puisse être soufflé de ladite chambre vers l'empilement de tôles de déionisation du sous-ensemble d'extinction d'arc qui lui est fixé.

Selon une possibilité, chaque chambre de coupure comporte un rebord en relief délimitant l'ouverture d'extrémité, apte à réaliser un emboîtement avec le rebord de l'ouverture de la coque.

Le montage du sous-ensemble d'extinction d'arc sur le sous-ensemble de coupure est donc simplifié par une adaptabilité des formes entourant les ouvertures permettant le passage de l'arc électrique de l'une à l'autre, afin de permettre un simple emboîtement mécanique.

De préférence, une des plaquettes de déionisation peut en outre être utilisée pour la fixation de la coque à la chambre de coupure, et dépasse à cet effet de l'ouverture de la coque en vue de s'ajuster dans une rainure pratiquée dans le rebord en relief entourant l'ouverture d'extrémité de la chambre de coupure.

De préférence encore, ladite plaquette de fixation est celle qui est à l'extrémité de l'empilement opposée à la zone de contact.

Afin de gérer l'évacuation des gaz de coupure, la coque présente par ailleurs une bouche d'échappement des gaz s'ouvrant à l'opposé de l'ouverture donnant sur la chambre de coupure, au niveau et en face de la plaquette de fixation.

Comme on l'a souligné auparavant, les sous-ensembles d'extinction d'arc sont construits comme des éléments unipolaires, ajoutés aux sous-ensembles de coupure, pôle par pôle. Dans cette optique, l'enveloppe de la coque présente deux faces latérales planes leur permettant d'être accolées.

Par conséquent, lorsque la totalité des sous-ensembles d'extinction d'arc correspondant au nombre de pôles du produit ont été ajoutés, l'ensemble du bloc de coupure se présente comme un bloc cohérent, manipulable en tant que tel, notamment à des fins d'assemblage dans un boîtier d'un appareil électrique.

L'invention va à présent être décrite plus en détail, en référence aux figures annexées, pour lesquelles :
- la figure 1 est une vue en perspective du bloc de coupure selon l'invention, relié électriquement à un bloc de déclenchement, lesdits blocs étant en cours d'assemblage dans une partie formant socle d'un boîtier d'appareil électrique de type disjoncteur ;
- la figure 2 représente, en vue perspective, les deux blocs de la figure 1 montés dans leur socle ;
- la figure 3 montre, en vue perspective éclatée, le sous-ensemble de coupure de l'invention ;
- la figure 4 représente une vue perspective du sous-ensemble de coupure assemblé ;
- la figure 5 représente la dernière phase d'assemblage du bloc de coupure, avec l'adjonction des sous-ensembles d'extinction d'arc ; et
- la figure 6 illustre un produit fini, avec les différentes parties du boîtier extérieur assemblées.

En référence à la figure 1, le bloc de coupure (1) et le bloc de déclenchement (2) sont en cours de montage dans une partie de boîtier formant socle (4) et muni à des fins d'assemblage de reliefs, rainures, nervures, etc. permettant de guider l'insertion et favoriser l'immobilisation des blocs précités (1, 2) pour aboutir au résultat illustré en figure 2.

En fin d'insertion, le bloc de coupure (1) autant que le bloc de déclenchement (2) sont bien immobilisés rigidement à l'intérieur du socle (4). Le bloc de coupure (1) est constitué d'un sous-ensemble de coupure (5) incluant à titre principal les contacts mobiles, un barreau porte-contact(s), qui ne sont cependant pas visibles sur les figures 1 et 2, et la serrure mécanique (6). Il comporte également une manette de commande (7) et un déclencheur (8). Enfin, pour chaque ligne protégée, un sous-ensemble d'extinction d'arc (9) est prévu. Des bornes (10, 10') permettent la connexion de l'appareil électrique de l'invention à des lignes à protéger. Les bornes (10) d'une seule pièce avec le contact fixe (voir en figure 5) sont placées dans le socle (4) immédiatement sous les sous-ensembles d'extinction d'arc (9) et la partie du sous-ensemble de coupure (5) qui leur est adjacente.

La figure 1 permet de bien appréhender le fait que le bloc de coupure (1) est une unité mécanique constituée. De la même manière, le bloc de déclenchement (2) est une unité mécanique cohérente, qui peut être reliée au bloc de coupure (1) par différents moyens, notamment au moyen de plages rigides de connexion dépassant de l'un pour s'enficher dans l'autre, selon le découpage du boîtier, ou par une liaison classique à vis, voire par l'intermédiaire de tresses conductrices (3).

Plus précisément, ainsi que cela est clairement représenté en figure 3, le sous-ensemble de coupure est organisé autour d'un barreau (11) porte-contact(s) mobile(s) (12), et qui est monté à rotation dans un module qui définit en l'espèce trois chambres de coupure, et est constitué d'un support (13) et d'un couvercle (14), ce dernier étant vissé au moyen des vis (15) sur le support (13). Le barreau porte-contact(s) (11), et par conséquent les contacts mobiles (12), peuvent tourner à l'intérieur du module constitué du support (13) et du couvercle (14). Le barreau (11), ainsi que les parois (16) disposées entre les chambres de coupure ménagées entre ledit support (13) et ledit couvercle (14) sont prévus de telle sorte qu'il y ait une étanchéité de fait la plus grande possible entre les différentes chambres de coupure. Les parois latérales (16) desdites chambres de coupure sont plus fines au niveau du barreau (11) et beaucoup plus épaisses au niveau des contacts mobiles (12) dans lesquels des orifices (19) sont pratiqués, prévus pour loger dans certaines gammes des tôles de blindage latérales (17, 17', 18) situées de part et d'autre de chaque contact mobile. La variante en U (17') montrée en bas à droite de la figure 3 permet de regrouper deux tôles latérales en une seule pièce.

Ces tôles (17, 17', 18) favorisent comme mentionné auparavant le déplacement de l'arc électrique généré lors de l'ouverture des contacts en court-circuit, à destination des sous-ensembles d'extinction d'arc (9), et augmentent également la répulsion électrodynamique des contacts mobiles en cas de court-circuit. Le sous-ensemble de coupure (5), apparaissant en vue éclatée en figure 3, est représenté assemblé en figure 4. Dans ce cas, deux bielles (20, 21) d'un embiellage monté à rotation sur le barreau, dont les extrémités libres sont reliées par un arbre (22), dépassent du couvercle (14), prévu pour compléter le montage de la serrure (voir ci-après). D'autres supports (23, 24) permettent le clipsage d'un arbre supportant le déclencheur (8) permettant de faire basculer la serrure (6).

Le barreau (11) comporte par ailleurs des excroissances ou dents (25) (voir en figure 3), qui peuvent prendre deux positions distinctes selon la position du barreau porte-contact(s) (11), leur permettant le cas échéant d'actionner des commutateurs auxiliaires au travers des ouvertures (26).

D'autres ouvertures dans le couvercle (14), non visibles sur la figure 4, permettent le passage des bielles (20, 21) supportant l'arbre (22). En partie gauche de la figure, chaque chambre présente une ouverture d'extrémité (27) dimensionnée sur sensiblement toute sa hauteur. Chacune de ces ouvertures d'extrémité (27) est délimitée par un rebord en relief (28) dont la partie supérieure comporte une rainure transversale (29).

Ces rebords en relief (28) permettent l'emboîtement des sous-ensembles d'extinction d'arc (9) (voir en figure 5). Ceux-ci comportent chacun un empilement de tôles de déionisation (30) visibles au travers d'une ouverture (31) de dimension sensiblement égale à celle des ouvertures d'extrémité (27) des chambres de coupure et dont la bordure périphérique (32) est dimensionnée pour s'emboîter autour des rebords (28) des ouvertures (27) du sous-ensemble de coupure (5). La tôle supérieure de déionisation (33) est prévue pour se fixer dans les rainures (29) précitées, complétant leur solidarisation mutuelle. Les sous-ensembles d'extinction d'arc (9) comportent par ailleurs, à l'opposé des ouvertures (31), des pavillons supérieurs d'échappement des gaz, dotés d'une ouverture (34) placée sensiblement en face des tôles supérieures (33). Les sous-ensembles d'extinction d'arc (9) sont disposés au-dessus des pièces (38) comprenant le contact fixe (39), lesdites pièces (38) étant conçues pour que le contact fixe (39) soit placé centralement, entre deux branches latérales (41, 41') y conduisant le courant depuis les bornes (10). Une corne d'arc (42) prolonge de surcroît la branche centrale (43) recevant le contact fixe (39) de manière à être positionnée sous l'empilement des tôles de déionisation (30) aux fins expliquées auparavant.

L'arbre (35) du déclencheur (8), par ailleurs muni de diverses excroissances coopérant d'une part avec les actionneurs thermiques, magnétiques ou électroniques du bloc de déclenchement (2), et d'autre part avec la serrure (6) proprement dite, est par exemple clipsé sur les deux supports (23, 24) apparaissant en figure 4, selon une liaison libre en rotation. Ladite serrure (6) comporte, en sus de l'embiellage (20, 21) précité, notamment un levier supérieur (36) sur lequel est fixée la manette (7) et articulé dans des flasques latéraux.

Le fonctionnement détaillé de ladite serrure (6) et du déclencheur (8) ne font pas partie de l'invention, et ne sont pas décrits en détail en ce document car une telle description n'apporte rien au sens de l'invention. Leur fonctionnement est d'ailleurs classique et connu.

La figure 6 montre l'apparence finale d'un appareil électrique muni d'un bloc de coupure selon l'invention et d'un bloc de déclenchement apte à coopérer avec ce dernier, lorsqu'un capot (40) est fixé sur le socle (4), raccordés électriquement et munis de bornes de connexion (10, 10') permettant le branchement de l'appareil, au moyen de dispositifs de connexion (non représentés), à trois lignes puisque le produit représenté est tripolaire. La manette (7) surplombant la serrure (6) est accessible depuis la façade du produit, dépassant d'une fenêtre (37) prévue centrée dans le capot (40).

## Revendications

1. Appareil électrique de protection d'au moins une ligne de courant comportant :
- un bloc de coupure (1) comportant pour chaque ligne un contact mobile entre deux positions stables, respectivement en appui et à distance d'un contact fixe (39), une manette de commande (7) de la position du contact mobile (12) reliée à chaque contact mobile (12) par l'intermédiaire d'une serrure mécanique (6) apte à basculer entre deux positions stables correspondant à l'ouverture et à la fermeture des contacts (12, 39) suite à une action manuelle sur la manette (7), ou à basculer dans une position d'ouverture des contacts (12, 39) suite à une action mécanique d'un déclencheur (8) répercutant un défaut électrique sur une ligne ; et
- un bloc de déclenchement (2) comportant au moins un actionneur magnétique, thermique ou électronique prévu pour actionner le déclencheur (8) en vue du déclenchement de la serrure (6) du bloc de coupure (1) ;
**caractérisé en ce que** le bloc de coupure (1) est modulaire et constitué de sous-ensembles distincts :
- un sous-ensemble de coupure (5) comportant un nombre de chambre(s) de coupure égal au nombre de lignes protégées par l'appareil et la serrure mécanique (6) ;
- un déclencheur (8) ; et
- un nombre de sous-ensemble(s) d'extinction d'arc (9) correspondant au nombre de ligne(s) protégée(s) par l'appareil.

2. Appareil électrique de protection selon la revendication précédente, **caractérisé en ce que** le sous-ensemble de coupure (5) comporte un barreau (11) porte-contact(s) mobile(s) (12) relié à la serrure mécanique (6) et monté à rotation dans un module doté d'autant de chambres de coupure que de lignes à protéger et constitué d'un support (13) et d'un couvercle (14) fixés l'un à l'autre, intégrant des parois latérales (16) les plus étanches possibles délimitant chaque chambre de coupure, le barreau (11) comprenant un contact mobile (12) par chambre.

3. Appareil électrique de protection selon la revendication précédente, **caractérisé en ce que** les parois latérales (16) délimitant chaque chambre de coupure comportent des tôles de blindage latérales (17, 17', 18) localisées de part et d'autre et au niveau de la zone de contact entre chaque paire contact mobile (12) / contact fixe (39).

4. Appareil électrique de protection selon la revendication précédente, **caractérisé en ce qu'**il comporte une tôle en U (17') avec une base et deux tôles de blindage latérales qui en constituent les jambages.

5. Appareil électrique de protection selon la revendication précédente, **caractérisé en ce que** les parois latérales (16) des chambres de coupure sont munies de logements (19) pour les tôles de blindage (17, 17', 18), au nombre de une ou deux dans chaque paroi latérale (16).

6. Appareil électrique de protection selon l'une quelconque des revendications précédentes, **caractérisé en ce que** le barreau (11) porte-contact(s) comporte un embiellage à deux bielles (20, 21) montées rotatives à la périphérie du barreau (11) et dont les extrémités libres supportent un arbre (22) orienté parallèlement à l'axe de rotation du barreau (11), l'ensemble dépassant d'une chambre de coupure au travers d'une ouverture pratiquée dans le couvercle (14).

7. Appareil électrique de protection selon la revendication précédente, **caractérisé en ce que** la serrure mécanique (6), à laquelle est reliée la manette de commande (7), est articulée audit arbre (22).

8. Appareil électrique de protection selon l'une quelconque des revendications précédentes, **caractérisé en ce que** le sous-ensemble d'extinction d'arc (9) comporte un empilement de plaquettes de déionisation (30) insérées dans une coque isolante présentant une ouverture (31) s'abouchant contre une ouverture d'extrémité (27) de dimensions correspondantes d'une chambre de coupure pratiquée dans le côté de ladite chambre proximale de la zone de contact entre les contacts mobile (12) et fixe (39), les parois respectives de la chambre de coupure (5) et de la coque délimitant leurs ouvertures respectives (27, 31) en regard étant fixées de manière étanche.

9. Appareil électrique de protection selon la revendication précédente, **caractérisé en ce que** chaque chambre de coupure comporte un rebord en relief (28) délimitant l'ouverture d'extrémité (27), apte à réaliser un emboîtement avec le rebord (32) de l'ouverture (31) de la coque.

10. Appareil électrique de protection selon la revendication précédente, **caractérisé en ce qu'**une des plaquettes de déionisation (33) est utilisée pour la fixation de la coque à la chambre de coupure et dépasse de l'ouverture (31) de la coque en vue de s'ajuster dans une rainure (29) pratiquée dans le rebord en relief (28) entourant l'ouverture d'extrémité (27) de la chambre de coupure.

11. Appareil électrique de protection selon la revendication précédente, **caractérisé en ce que** la plaquette de fixation (33) est celle qui est à l'extrémité de l'empilement opposée à la zone de contact.

12. Appareil électrique de protection selon l'une des revendications 8 à 11, **caractérisé en ce que** la coque présente une bouche d'échappement (34) des gaz s'ouvrant à l'opposé de l'ouverture (31) donnant sur la chambre de coupure, au niveau et en face de la plaquette de fixation (33).

13. Appareil électrique de protection selon l'une des revendications 8 à 12, **caractérisé en ce que** l'enveloppe de la coque présente deux faces latérales planes leur permettant d'être accolées.

## Patentansprüche

1. Elektrischer Schutzapparat für mindestens eine Stromleitung, umfassend:
- einen Unterbrechungsblock (1), umfassend für jede Leitung einen zwischen zwei stabilen Positionen, an einem festen Kontakt (39) anliegend bzw. von diesem entfernt, beweglichen Kontakt, einen Griff (7) zur Steuerung der Position des beweglichen Kontakts (12), der mit jedem beweglichen Kontakt (12) mit Hilfe eines mechanischen Schlosses (6) verbunden ist, das geeignet ist, zwischen zwei stabilen Positionen zu schwenken, die der Öffnung und dem Schließen der Kontakte (12, 39) nach einer manuellen Betätigung des Griffes (7) entsprechen, oder in eine Öffnungsposition der Kontakte (12, 39) nach einer mechanischen Betätigung eines Auslösers (8), der einen elektrischen Fehler auf einer Leitung abbildet, zu schwenken; und
- einen Auslöseblock (2), umfassend mindestens einen magnetischen, thermischen oder elektronischen Aktuator, der dazu vorgesehen ist, den Auslöser (8) im Hinblick auf das Auslösen des Schlosses (6) des Unterbrechungsblocks (1) zu betätigen;
**dadurch gekennzeichnet, dass** der Unterbrechungsblock (1) modular und von verschiedenen Untergruppen gebildet ist:
- einer Unterbrechungsuntergruppe (5), umfassend eine Anzahl von Unterbrechungskammer(n) gleich der Anzahl von durch den Apparat und das mechanische Schloss (6) geschützten Leitungen;
- einen Auslöser (8); und
- eine Anzahl von Lichtbogenlöschuntergruppen (9) entsprechend der Anzahl von durch den Apparat geschützten Leitung(en).

2. Elektrischer Schutzapparat nach dem vorhergehenden Anspruch,
**dadurch gekennzeichnet, dass**
die Unterbrechungsuntereinheit (5) eine Leiste (11) umfasst, die bewegliche Kontakt(e) (12) trägt, und die mit dem mechanischen Schloss (6) verbunden und drehbar in einem Modul montiert ist, das mit ebenso vielen Unterbrechungskammern wie zu schützenden Leitungen versehen ist und von einem Träger (13) und einem Deckel (14) gebildet ist, die aneinander befestigt sind, und möglichst dichte Seitenwände (16) einschließt, die jede Unterbrechungskammer begrenzen, wobei die Leiste (11) einen beweglichen Kontakt (12) pro Kammer umfasst.

3. Elektrischer Schutzapparat nach dem vorhergehenden Anspruch,
**dadurch gekennzeichnet, dass**
die Seitenwände (16), die jede Unterbrechungskammer begrenzen, seitliche Abschirmbleche (17, 17', 18) umfassen, die beiderseits und im Bereich der Kontaktzone zwischen jedem Paar beweglicher Kontakt (12) / fester Kontakt (39) lokalisiert sind.

4. Elektrischer Schutzapparat nach dem vorhergehenden Anspruch,
**dadurch gekennzeichnet, dass**
er ein U-förmiges Blech (17') mit einer Basis und zwei seitliche Abschirmbleche, die dessen Schenkel bilden, umfasst.

5. Elektrischer Schutzapparat nach dem vorhergehenden Anspruch,
**dadurch gekennzeichnet, dass**
die Seitenwände (16) der Unterbrechungskammern mit Aufnahmen (19) für die Abschirmbleche (17, 17', 18) in der Anzahl von einer oder zwei in jeder Seitenwand (16) versehen sind.

6. Elektrischer Schutzapparat nach einem der vorhergehenden Ansprüche,
**dadurch gekennzeichnet, dass**
die Kontaktträgerleiste (11) ein Gestänge mit zwei Stangen (20, 21) umfasst, die drehbar an der Peripherie der Leiste (11) montiert sind, und deren freie Enden eine Welle (22) tragen, die parallel zur Drehachse der Leiste (11) ausgerichtet ist, wobei die Einheit von einer Unterbrechungskammer über eine in dem Deckel (14) vorgesehene Öffnung hinausragt.

7. Elektrischer Schutzapparat nach dem vorhergehenden Anspruch,
**dadurch gekennzeichnet, dass**
das mechanische Schloss (6), mit dem der Steuergriff (7) verbunden ist, an der Welle (22) angelenkt ist.

8. Elektrischer Schutzapparat nach einem der vorhergehenden Ansprüche,
**dadurch gekennzeichnet, dass**
die Lichtbogenlöschuntereinheit (9) einen Stapel von Deionisierungsplatten (30) umfasst, die in eine Isolierschale eingesetzt sind, die eine Öffnung (31) aufweist, die an einer Endöffnung (27) mit entsprechenden Abmessungen einer Unterbrechungskammer mündet, die in der Seite der proximalen Kammer der Kontaktzone zwischen den beweglichen (12) und festen (39) Kontakten vorgesehen ist, wobei die jeweiligen Wände der Unterbrechungskammer (5) und der Schale, die ihre jeweiligen gegenüberliegenden Öffnungen (27, 31) begrenzen, dicht befestigt sind.

9. Elektrischer Schutzapparat nach dem vorhergehenden Anspruch,
**dadurch gekennzeichnet, dass**
jede Unterbrechungskammer einen reliefartigen Rand (28) umfasst, der die Endöffnung (27) begrenzt, der geeignet ist, ein Ineinanderschieben mit dem Rand (32) der Öffnung (31) der Schale zu verwirklichen.

10. Elektrischer Schutzapparat nach dem vorhergehenden Anspruch,
**dadurch gekennzeichnet, dass**
eine der Deionisierungsplatten (33) für die Befestigung der Schale an der Unterbrechungskammer verwendet wird und über die Öffnung (31) der Schale hinausragt, um sich in eine Nut (29) einzupassen, die in dem reliefartigen Rand (28) vorgesehen ist, der die Endöffnung (27) der Unterbrechungskammer umgibt.

11. Elektrischer Schutzapparat nach dem vorhergehenden Anspruch,
**dadurch gekennzeichnet, dass**
die Befestigungsplatte (33) jene ist, die am Ende des Stapels der Kontaktzone gegenüberliegt.

12. Elektrischer Schutzapparat nach einem der Ansprüche 8 bis 11,
**dadurch gekennzeichnet, dass**
die Schale eine Abzugsöffnung (34) für die Gase aufweist, die sich gegenüber der Öffnung (31), die zur Unterbrechungskammer weist, im Bereich und vor der Befestigungsplatte (33) öffnet.

13. Elektrischer Schutzapparat nach einem der Ansprüche 8 bis 12,
**dadurch gekennzeichnet, dass**
die Hülle der Schale zwei flache Seitenflächen aufweist, die eine Verbindung ermöglichen.

## Claims

1. Electrical protection device of at least one power line comprising:
- a cut-off unit (1) comprising for each line a mobile contact between two stable positions, respectively bearing on and at a distance from a fixed contact (39), a control lever (7) of the position of the mobile contact (12) connected to each mobile contact (12) by means of a mechanical lock (6) which is able to switch between two stable positions corresponding to the opening and the closure of contacts (12, 39) following a manual action on the lever (7), or to switch into an opening position of the contacts (12, 39) following a mechanical action of a triggering device (8) passing an electrical fault on a line; and
- a triggering unit (2) comprising at least one magnetic, thermal or electronic actuator provided for actuating the triggering device (8) with a view to triggering the lock (6) of the cut-off unit (1);
**characterised in that** the cut-off unit (1) is modular and composed of separate subassemblies:
- a cut-off subassembly (5) comprising a number of cut-off chamber(s) which is equal to the number of lines protected by the device and the mechanical lock (6);
- a triggering device (8) ; and
- a number of arc-extinguishing subassemblie(s) (9) corresponding to the number of line(s) protected by the device.

2. Electrical protection device according to the preceding claim, **characterised in that** the cut-off subassembly (5) comprises a mobile contact (12) mounting bar (11) connected to the mechanical lock (6) and rotatably mounted in a module provided with the same number of cut-off chambers as lines to be protected and composed of a support (13) and a cover (14) fixed to one another, integrating lateral walls (16) as tightly as possible delimiting each cut-off chamber, the bar (11) comprising one mobile contact (12) per chamber.

3. Electrical protection device according to the preceding claim, **characterised in that** the lateral walls (16) delimiting each cut-off chamber comprise lateral metal shielding sheets (17, 17', 18) located on either side and at the level of the contact area between each mobile contact (12)/ fixed contact (39) pair.

4. Electrical protection device according to the preceding claim, **characterised in that** it comprises a U-shaped metal sheet (17') with a base and two lateral metal shielding sheets which form the sides of the latter.

5. Electrical protection device according to the preceding claim, **characterised in that** the lateral walls (16) of the cut-off chambers are provided with housings (19) for the metal shielding sheets (17, 17', 18), one or two being provided in each side wall (16).

6. Electrical protection device according to any of the preceding claims, **characterised in that** the contact mounting bar (11) comprises a connecting rod with two rods (20, 21) rotatably mounted relative to the periphery of the bar (11) and the free ends of which support a shaft (22) oriented parallel to the axis of rotation of the bar (11), the assembly extending beyond a cut-off chamber through an opening formed in the cover (14).

7. Electrical protection device according to the preceding claim, **characterised in that** the mechanical lock (6), to which the control lever (7) is connected, is articulated onto said shaft (22).

8. Electrical protection device according to any of the preceding claims, **characterised in that** the arc-extinguishing subassembly (9) comprises a stack of deionising plates (30) inserted into an insulating shell having an opening (31) connected to an end opening (27) with dimensions corresponding to a cut-off chamber formed in the side of said proximal chamber of the contact area between the mobile contacts (12) and fixed contacts (39), the respective walls of the cut-off chamber (5) and the shell delimiting their facing respective openings (27, 31) being fixed in a sealed manner.

9. Electrical protection device according to the preceding claim, **characterised in that** each cut-off chamber comprises a relief edge (28) delimiting the end opening (27) and able to form an interlocking connection with the edge (32) of the opening (31) of the shell.

10. Electrical protection device according to the preceding claim, **characterised in that** one of the deionising plates (33) is used for fixing the shell to the cut-off chamber and extends beyond the opening (31) of the shell so as to fit into a groove (29) formed in the relief edge (28) surrounding the end opening (27) of the cut-off chamber.

11. Electrical protection device according to the preceding claim, **characterised in that** the securing plate (33) is the plate at the end of the stack opposite the contact area.

12. Electrical protection device according to any of claims 8 to 11, **characterised in that** the shell has an outlet opening (34) for gases, with an opening opposite the opening (31) leading to the cut-off chamber, at the level of and opposite the securing plate (33).

13. Electrical protection device according to any of claims 8 to 12, **characterised in that** the casing of the shell has two planar lateral faces allowing them to be contiguous.
